# EUROPÄISCHE PATENTSCHRIFT

(11) **EP 0 763 988 B1**
(45) Veröffentlichungstag und Bekanntmachung des Hinweises auf die Patenterteilung: **30.05.2001**
(21) Anmeldenummer: 96905711.6
(22) Anmeldetag: 06.03.1996
(51) Int. Cl.: A45D 1/02

(54) **GASBEHEIZBARES GERÄT DES PERSÖNLICHEN BEDARFS**
GAS-HEATED PERSONAL APPLIANCE
APPAREIL CHAUFFE AU GAZ POUR USAGE PERSONNEL

(30) Priorität: 08.04.1995 DE 19513409; 16.12.1995 WO PCT/EP95/04990
(43) Veröffentlichungstag der Anmeldung: 26.03.1997
(73) Patentinhaber: Braun GmbH, Kronberg (DE)
(72) Erfinder: HENNINGER, Friedrich, D-65779 Kelkheim (DE); LIEBENTHAL, Dieter, D-63477 Maintal (DE); MILLER, Anne Tregoning, Cambridge CB2 2EZ (GB); STOLPER, Michael, D-65760 Eschborn (DE)
(86) Internationale Anmeldenummer: DE9600434
(87) Internationale Veröffentlichungsnummer: WO9632030

(56) Entgegenhaltungen:
- EP-A- 0 002 173
- EP-A- 0 021 224
- DE-U- 8 706 838

## Beschreibung

Die Erfindung betrifft ein gasbeheizbares Gerät des persönlichen Bedarfs, wie beispielsweise einen Lockenstab, eine Lockenbürste, einen Haartrockner, ein Epiliergerät, ein Haushaltsgerät oder ähnliches.

Gasbeheizbare Geräte des persönlichen Bedarfs sind hinreichend, beispielsweise aus der EP-A 0 021 224, bekannt. Die EP-A 0 021 224 beschreibt eine Haarbehandlungsvorrichtung mit einer im Bereich des Haarwickelabschnitts vorgesehenen katalytischen Heizeinrichtung, mit einem Brennstoffbehälter zur Aufnahme eines vorzugsweise flüssigen Brennstoffs, einer Vorrichtung zum Vergasen des Brennstoffs, einer Vorrichtung zum Vermischen des Brenngases mit Frischluft und einem in der Brennkammer angeordneten Katalysator. Dabei ist eine Ventileinrichtung mit einem Betätigungsglied zum Regeln des auf den Katalysator strömenden Brenngas-Luftgemisches in Abhängigkeit von der in der Brennkammer herrschenden Temperatur sowie einer als ortsfester Bestandteil der Haarbehandlungsvorrichtung in diese integrierte Zündeinrichtung mit einem Bedienglied zum Einleiten des Verbrennungsvorgangs vorgesehen.

Aus der DE-U 8 706 838.9 ist ein Haarbehandlungsgerät bekannt, bei welchem das Dichtelement verschiebbar zwischen zwei Anschlägen in einem Ventilkörper angeordnet ist, der mittels einer Übertragungseinrichtung durch ein Stellglied bewegt werden kann. Die Bewegung des Ventilkörpers steuert die Lage des Dichtelementes relativ zu dem ihm zugeordneten Ventilsitz.

Diese bekannten Geräte haben den Nachteil, daß sie aus einer Vielzahl von Einzelteilen bestehen und eine Ventilausführung aufweisen, welche ebenfalls aus vielen verschiedenartigsten Einzelteilen besteht. Desweiteren sind die Dichtelemente, welche dem Gasführungskanal zugeordnet und in dem Ventilgehäuse vorgesehen sind, üblicherweise von einer solchen geometrischen Form und aus einem solchen Werkstoff hergestellt, daß diese einem natürlichen Verschleiß unterliegen. Dieser bewirkt, daß ein Dichtelement nach einer bestimmten Betriebsdauer den Gasführungskanal nicht mehr einwandrei abdichtet und die Temperaturregelung beeinflussen kann.

Aufgabe der vorliegenden Erfindung ist es, eine Vereinfachung des Gerätes dahingehend herbeizuführen, daß weniger Bauteile erforderlich sind und ein bestimmungsgemäßer, sicherer Gebrauch des Gerätes, insbesondere des Ventils über die gesamte Lebensdauer des Gerätes ermöglicht wird, um somit die Herstellkosten zu reduzieren.

Diese Aufgabe wird gelöst durch ein gasbeheizbares Gerät des persönlichen Bedarfs, wie Lockenstab, Lockenbürste, Haartrockner, Epiliergerät, Haushaltsgerät oder ähnliches mit einem Brenngasspeicher, einer Brennkammer und einem zwischen dem Brenngasspeicher und der Brennkammer angeordneten Ventil zur Steuerung und/oder Regelung der Brenngasmenge, insbesondere zur temperaturabhängigen Regelung, einem Ventilgehäuse mit einem Gasführungskanal und einem dem Gasführungskanal zugeordneten Dichtelement sowie einem Betätigungselement zur Betätigung des Dichtelements, wobei das Betätigungselement als direkt vom Benutzer betätigbares Schaltglied und/oder als temperaturabhängiges Stellglied ausgebildet und das Dichtelement unmittelbar durch das Betätigungselement betätigbar ist.

Mit Vorteil wird hierdurch erreicht, daß durch die unmittelbare Einwirkung eines Betätigungselements auf das Dichtelement die Anzahl der Bauteile deutlich reduziert wird. Übertragungsteile, wie beispielsweise Hebel oder ähnliches, welche die temperaturabhängige Steuerung des Betätigungselements auf das Dichtelement übertragen, werden somit vermieden; die Herstellkosten werden durch die Verwendung weniger Teil und die vereinfachte Montage reduziert und die Gebrauchssicherheit des Gerätes erhöht.

In einer äußerst vorteilhaften Ausgestaltung des Dichtelementes wird dieses, insbesondere als elastisches, membranartiges Element, insbesondere aus einer metallischen Folie gebildet, beispielsweise aus einer metallischen Folie ausgeschnitten. Dadurch wird eine äußerst einfache Herstellung des Dichtelementes erreicht und außerdem eine absolut verschleißfreie Betätigung des Dichtelementes ermöglicht.

In einer weiteren Ausgestaltung der Erfindung wird in dem Gasführungskanal eine folienartige Trennwand mit einer Gasdurchlaßöffnung angeordnet. Die Gasdurchlaßöffnung kann an jeder beliebigen Stelle der Trennwand vorgesehen und der Durchmesser der Öffnung beliebig groß gewählt werden. Die Trennwand kann dabei aus derselben Folie hergestellt sein, aus der auch das Dichtelement besteht.

Eine besonders vorteilhafte Ausführungsform der Erfindung sieht vor, daß diese Gasdurchlaßöffnung durch ein elastisches, zungenartiges Element verschließbar ist. Somit können auf einfache Weise ein folienförmiges Dichtelemente und die Trennwand aneinandergelegt in dem Ventilgehäuse angeordnet werden, wobei die Trennwand die definierte Öffnung vorsieht und mit der zweiten elastischen, zungenartigen Folie ein Öffnen und Schließen dieser Gasdurchlaßöffnung ausführbar ist.

Das zungenartige Dichtelement ist in einer besonderen Ausführungsform einenends an der Trennwand mit der Durchlaßöffnung angelenkt. Dadurch werden beide Elemente in einer Aufspannung gehalten und das zungenartige Dichtelement kann hebelartig um seinen Befestigungspunkt schwenken.

In einer vorteilhaften Ausführung ist das zungenartige Dichtelement so angeordnet, daß es in seiner unbelasteten Ruhestellung, in der das Betätigungselement nicht auf das Dichtelement einwirkt, die Gasdurchlaßöffnung selbsttätig verschließt. Damit wird erreicht, daß das zungenartige Dichtelement vorteilhafterweise ohne äußere Einwirkung, sondern nur durch die Rückstellkraft des elastischen Werkstoffes des Dichtelements sowie durch die Anordnung des zungenartigen Dichtelements bezüglich der die Durchlaßöffnung aufweisenden Trennwand, bewegt wird.

In einer alternativen Ausführungsform wird vorgeschlagen, einen zusätzlichen Schließkraftverstärker zum Verschließen der Gasdurchlaßöffnung durch das Dichtelement vorzusehen. Dies kann beispielsweise eine Druckfeder sein, welche auf der stromaufwärtigen Seite des Dichtelementes vorgesehen ist und dieses direkt gegen die Trennwand andrückt. Dadurch wird mit Vorteil ein jederzeit sicheres Schließen der Gasdurchlaßöffnung durch das Dichtelement erreicht.

Eine weitere vorteilhafte Ausgestaltung der Erfindung sieht ein Betätigungselement vor, beispielsweise einen bekannten Bimetallstab, der durch die Gasdurchlaßöffnung hindurch auf das zungenartige Dichtelement geführt wird. Damit wird eine unmittelbare Betätigung des Dichtelementes durch das Betätigungselement erreicht, ohne zusätzliche Übertragungsmittel, wie beispielsweise Hebel oder ähnliches zu verwenden.

In einer besonderen Ausführungsform ist das Betätigungselement stromabwärts und das zungenartige Dichtelement stromaufwärts der Gasdurchlaßöffnung angeordnet, wobei der Gasfluß vom Brenngasspeicher durch das Ventil zur Brennkammer erfolgt. Somit wird erreicht, daß das zungenartige Dichtelement durch den auf der stromaufwärtigen Seite der Trennwand mit der Gasdurchlaßöffnung anstehenden höheren Gasdruck automatisch geschlossen wird, wenn nicht das Betätigungselement dem entgegenwirkt.

Eine besonders vorteilhafte Ausführungsform der Erfindung sieht vor, in dem Gasführungskanal zwischen dem Brenngasspeicher und der Brennkammer ausschließlich metallische Dichtelemente vorzusehen, so daß jeglicher Verschleiß, insbesondere Abrieb von nicht metallischen Dichtelementen ausgeschlossen ist.

In einer alternativen Ausführungsform ist zwischen dem metallischen Dichtelement und der metallischen Trennwand noch eine zusätzliche Dichtfläche aufgebracht. Diese kann beispielsweise aus einem elastischen Werkstoff, insbesondere aus einem Kunststoff, o. ä. hergestellt sein und als separates Dichtelement oder als Beschichtung auf dem Dichtelement oder der Trennwand vorgesehen sein. Die Gasdurchlaßöffnung bleibt dabei als Öffnung bestehen.

Vorteilhafterweise ist das Ventilgehäuse, welches den Gasführungskanal und die Dichtelemente aufnimmt, aus mindestens zwei Gehäusehälften hergestellt. Damit wird eine einfache Herstellung des Ventilgehäuses sowie eine einfache Montage des Ventils ermöglicht.

Mit Vorteil wird das Dichtelement an der Trennstelle zwischen den beiden Gehäusehälften vorgesehen, so daß bei einer üblichen ebenen Ausführung der Trennstelle das Dichtelement einfach zwischen die beiden Gehäusehälften eingelegt und befestigt werden kann.

Vorteilhafterweise ist der Gasführungskanal an den Trennstellen der beiden Gehäusehälften vorgesehen, so daß dieser beidseitig des Dichtelements verläuft und das Dichtelement, insbesondere die metallische Folie, den Gasführungskanal in einen stromaufwärtigen und stromabwärtigen Kanal teilt.

Eine vorteilhafte Ausgestaltung der Erfindung sieht vor, daß der in dem Gasführungskanal geführte Gasstrom durch das Dichtelement umlenkbar ist. Dies ermöglicht eine gezielte Führung des Gasstroms auf beiden Seiten des Dichtelements und eine lageunabhängige Anordnung des Brenngasspeichers sowie der Brennkammer auf unterschiedlichen Seiten des Ventils, da der Gaseintritts- und der Gasaustrittskanal des Ventils an verschiedenen Stellen angeordnet werden können.

Eine weitere Ausführungsform der Erfindung schlägt vor, das Schaltglied zum Öffnen und Schließen des Gasführungskanals durch den Benutzer vorzusehen. Ein solches Schaltglied ermöglicht vorteilhafterweise die diskrete Öffnung oder Schließung des Gasführungskanals; im Unterschied dazu ermöglicht das temperaturabhängige Stellglied eine Regelung des Kanalquerschnitts, insbesondere eine Verengung bzw. Erweiterung.

In einer besonders vorteilhaften Ausführungsform sind das Schaltglied und das Stettglied auf gegenüberliegenden Seiten des Dichtelements angeordnet, so daß diese beispielsweise in Richtung der Längsachse des Gerätes verlaufen und Schaltglied und Stellglied unabhängig voneinander auf das Dichtelement, vorzugsweise eine elastische Membran, einwirken.

Es wird weiterhin vorgeschlagen, das Schaltglied und/oder das temperaturabängige Stellglied direkt in dem Ventilgehäuse zu befestigten, vorzugsweise einzuschrauben. Damit wird zum einen ein direkter Wärmekontakt des Ventilgehäuses mit dem temperaturabhängigen Stellglied erreicht, sowie die Verwendung weiterer Bauteile zur Befestigung von Schalt- und/oder Stellglied vermieden.

Besonders vorteilhaft wird das Stellglied in unmittelbarer Nähe des Dichtelements in dem Ventilgehäuse befestigt, so daß durch einen kurzen Weg zwischen Dichtelement und Stellglied mögliche thermische oder mechanische Störeinflüsse ausgeschlossen werden können.

In einer weiteren Ausgestaltung der Erfindung wird vorgeschlagen, das Dichtelement aus einem elastischen Werkstoff, insbesondere aus Kunststoff, einem textilen oder einem ähnlichen nicht metallischen Werkstoff herzustellen. Dies ist besonders vorteilhaft bei gleichzeitiger Verwendung eines Auf-/Zu-Schalters sowie eines temperaturabhängigen Reglers mit einem Dichtelement.

Eine besondere Ausführungsform der Erfindung sieht vor, in dem Gasführungskanal Vertiefungen anzuordnen, welche insbesondere Halbkugelform aufweisen. Vertiefungen dieser Form sind einfach herzustellen und an den verschiedensten Stellen des Gasführungskanals einzubringen, insbesondere wenn dieser an der Trennstelle der Gehäusehälften vorgesehen ist.

Wird nun das Betätigungselement auf der der Vertiefung gegenüberliegenden Seite des membranartigen Dichtelements angeordnet und weist das Betätigungselement ein ebenfalls halbkugelförmiges Ende auf, so kann das Dichtelement durch das Betätigungselement besonders verschleißarm in die Vertiefung das Gasführungskanals hinein gedrückt werden.

Vorteilhafterweise sind die Konturen der Vertiefungen in dem Gasführungskanal sowie der Enden des Betätigungselements mit einem gleichen Profil versehen, so daß die Querschnittsfläche des Gasführungskanals durch das Betätigungselement kontrolliert veränderbar, insbesondere verringerbar ist. Mit dieser Anordnung kann die Querschnittsfläche des Gasführungskanals von ihrem größtmöglichen Wert bis gegen Null verringert und der Gasfluß geregelt werden.

In einer besonders vorteilhaften Ausführungsform der Erfindung, welche auch eine eigenständige Erfindung sein kann, ist das Dichtelement als Ventilteller ausgebildet. Bei einem solchen napfförmigen Ventilteller handelt es sich um ein einfach herzustellendes Teil, welches auch für die Produktion großer Stückzahlen idealerweise geeignet ist. Ein solcher Ventilteller ist kostengünstig herzustellen, einfach in der Montage und sicher im Betrieb des Gerätes.

In einer vorteilhaften Ausgestaltung der Erfindung weist der Ventilteller eine im wesentlichen kreisscheibenförmige, ebene Dichtfläche auf, welche mit einer ebenso ebenen Membran zusammenwirkt. Dadurch wird eine größtmögliche Dichtfläche zwischen Ventilteller und Membran erreicht, welche sich von vielen anderen bekannten Dichtsystemen unterscheidet, die oft nur eine ring- oder linienförmige Dichtfläche aufweisen. Weiterhin ist durch den flächigen Andruck des Ventiltellers auf die Membran auch eine kleinere Anpreßkraft erforderlich als bei bekannten Dichtelementen.

Vorteilhafterweise ist der Ventilteller auf seiner Dichtfläche mit einer zentrischen Vertiefung versehen, welche als Zentrierung und definierte Anlagefläche für die Kontaktspitze des Betätigungselements dient. Durch die paßgenaue Ausbildung der Vertiefung und der Spitze des Betätigungselementes ist eine sehr genaue Einstellung der beiden Bauteile im kalten Zustand des Gerätes - Kaltjustage - möglich und somit auch die beste Voraussetzung für eine einwandfreie Funktion der Regelung im heißen Zustand des Gerätes gegeben.

In einer weiteren Ausgestaltung der Erfindung ist der Ventilteller auf der der Dichtfläche abgewandten Rückseite durch ein Federelement unterstützt. Dadurch ist vorteilhafterweise ein sicherer Anpreßdruck des Ventiltellers auf die Dichtfläche der Membran gewährleistet.

In einer besonderen Ausbildungsform ist das Federelement als eine Druckfeder ausgebildet. Dies ist eine besonders vorteilhafte, einfache sichere und kostengünstigere Ausführung des Federelements.

Der Ventilteller selbst ist vorteilhafterweise aus einem verschleißfesten und temperaturstabilen Werkstoff, insbesondere aus einemmetallischen, oder auch einem metallartigen Blech hergestellt; dies garantiert eine definierte, bleibende Form des Ventiltellers, welche für die Lebensdauer eines erfindungsgemäßen Gerätes verschleißfrei ist.

In einer weiteren Ausgestaltung wird vorgeschlagen, die Membran aus einem gummiartigen Werkstoff, insbesondere Viton herzustellen. Dies ermöglicht ebenfalls eine einfache und kostengünstige Herstellung der Membran.

Besonders vorteilhaft ist, daß in dem Gasführungskanal zwischen dem Brenngasspeicher einenends und der Brennkammer des Gerätes anderenends nur ein nicht metallisches Dichtelement vorgesehen ist, wie in dem vorigen Absatz beschrieben. Damit ist der Verschleiß durch die Bewegung des einen, meist metallischen Dichtelements gegenüber dem anderer nicht metallischen Dichtelement auf ein Minimum reduziert. Außerdem zeigt sich eine beste Dichtwirkung bei Kombination eines metallischen und eines nicht metallischen Dichtelements.

Vorteilhafterweise ist die Membran zwischen einer Halteplatte und dem Ventilgehäuse des Gerätes vorgesehen. Dies ermöglicht eine einfache Montage und sichere Positionierung der Membran zwischen den beiden Bauteilen.

Auf der Seite der Halteplatte, welche der Membran zugewandt ist, sind Gasführungsschlitze vorgesehen. Zwischen den einzelnen, meist parallel zueinander angeordneten Gasführungsschlitzen sind Stege vorgesehen, auf die die Membran flächig auflegbar ist und durch welche diese gestützt wird. Vorteilhafterweise erhält die Membran eine größtmögliche Fixierung zwischen Halteplatte und dem Ventilgehäuse, ohne daß die Membran eine flächige Durchbiegung erfährt.

Weitere Ziele, Merkmale, Vorteile und Anwendungsmöglichkeiten der Erfindung ergeben sich aus der nachfolgenden Beschreibung der Ausführungsbeispiele, welche in den Zeichnungen näher dargestellt sind. Dabei bilden alle beschriebenen und/oder bildlich dargestellten Merkmale für sich oder in beliebiger Kombination den Gegenstand der Erfindung, unabhängig von ihrer Zusammenfassung in den Ansprüchen oder deren Rückbeziehung.

Es zeigen beispielhaft:
- Figur 1: einen gasbeheizbaren Lockenstab im Längsschnitt
- Figur 2: eine Ventilanordnung als vergrößerter Ausschnitt aus Fig. 1 in Schnittdarstellung,
- Figur 3,4: eine Trennwand mit Gasdurchlaßöffnung und ein Dichtelement in Draufsicht,
- Figur 5: eine alternative Ausführungsform einer Ventilanordnung in schematischer Darstellung.
- Figur 6: eine alternative Ausführungsform einer Ventilanordnung mit einem Ventilteller in geöffneter Position in Schnittdarstellung,
- Figur 7: eine Ventilanordnung gemäß Fig. 6, jedoch in geschlossener Ventilposition in Schnittdarstellung,
- Figur 8: die wesentlichen Bauteile einer Ventilanordnung nach Fig. 6 in Explosionsdarstellung,
- Figur 9 und 10: ein Ventilgehäuse und eine Halteplatte einer Ventilanordnung gemäß Fig. 6 in perspektivischer Darstellung und
- Figur 11: ein Ventilteller in Schnittdarstellung und in vergrößertem Maßstab.

Ein gasbeheizbarer Lockenstab (Fig. 1) besteht im wesentlichen aus einem kartuschenartigen Brenngasspeicher 1 und einer Brennkammer 2, sowie einem zwischen den beiden Bauteilen angeordneten Ventil 3. Dieses kann unterteilt werden in ein Ventilgehäuse 4 mit einem durchgehenden Gasführungskanal 5 zur Versorgung der Brennkammer 2 mit Brenngas aus dem Brenngasspeicher 1. Zur Steuerung und/oder Regelung der der Brennkammer 2 zur Verfügung stehenden Brenngasmenge ist dem Gasführungskanal 5 ein Dichtelement 6 zugeordnet, welches den Querschnitt des Gasführungskanals verändert bzw. den Durchgang öffnet oder schließt. Zur Betätigung des Dichtelements 6 ist ein Betätigungselement 7 vorgesehen, welches beispielsweise als Bimetall ausgeführt ist. Dieses besteht aus einem Stab 8 aus einem wärmeunempfindlicheren Werkstoff und einem den Stab 8 umgebenden Rohr 9 aus einem wärmeempflindlicheren Werkstoff, welcher in Abhängigkeit von der Temperatur der Brennkammer seine Länge verändert und die Betätigung des Dichtelements 6 regelt.

In der Mitte der Fig. 1 ist ein gestrichelt begrenzter Bereich gezeichnet, welcher eine erfindungswesentliche Ausführungsform einer Ventilanordnung zeigt, die in Fig. 2 vergrößert dargestellt ist. Das Ventilgehäuse 4 besteht aus zwei im wesentlichen rotationssymetrischen Gehäusehälften 10, 11, welche durch eine nahezu ebene Trennfuge 12 teilbar sind. In die Ebene der Trennfuge 12 sind das folienartige Dichtelement 6 und die Trennwand 13 eingelegt und mittels der Dichtringe 14, welche außerhalb des Gasführungskanals angeordnet sind, gegen die Gehäusehälften 10, 11 abgedichtet.

Zu beiden Seiten des Dichtelements 6, ist in den Gehäusehälften 10, 11 stirnseitig je ein Gasführungskanal 15, 16 vorgesehen, welcher durch die Trennwand 13 voneinander getrennt sind. In der Trennwand13 ist eine Gasdurchlaßöffnung 17 vorgesehen, welche durch das zungenförmige Dichtelement 6-verschließbar ist. Dabei können die beiden Elemente 6, 13 beispielsweise dieselbe Außenkontur aufweisen. In dem Dichtelement 6 ist jedoch ein U-förmiger Schlitz eingebracht, so daß die durch den Schlitz entstehende elastische Zunge aus der Aufspannungsebene des Dichtelements 6 herausbewegt werden kann. Dies erfolgt mittels des Betätigungselements 7, welches in Richtung der Längsachse des Lockenstabes angeordnet ist. Das Außenrohr 9 des Betätigungselements 7 ist dabei aus einem wärmeempfindlicheren Werkstoff, z. B. Aluminium, als der Stab 8, z. B. Edelstahl, hergestellt. Der Stab 8 und das Außenrohr 9 sind an dem, dem Dichtelement 6 fernen Ende, gasdicht miteinander verbunden. Das Rohr 9 ist in eine Gewindebohrung 18 der Gehäusehälfte 11 soweit eingeschraubt, daß die Stabspitze 19 bei Raumtemperatur in der Gasdurchlaßöffnung 17 angeordnet und die Zunge des Dichtelements 6 durch die Stabspitze 19 gerade von der Trennwand 13 abgehoben ist. Bei Erhöhung der Temperatur der Brennkammer im Betrieb wird durch die Wärmedehnung des Rohres 9 auch die Spitze 19 des Stabes 8 aus der Gasdurchlaßöffnung 17 zurückbewegt, so daß die Zunge des Dichtelements 6 durch die werkstoffspezifischen Rückstellkräfte sowie durch die Druckdifferenz zu beiden Seiten des Dichtelements 6 die Gasdurchlaßöffnung 17 wieder verschließt.

Die Gasflußrichtung in dem Gasführungssystem ist durch Pfeile gekennzeichnet. Das Brenngas 20 tritt von dem Brenngasspeicher 1 kommend in den Gasführungskanal 5 ein und wird durch das Dichtelement 6 in den Kanal 15 umgeleitet. Befindet sich das Betätigungselement 7 nicht im Eingriff mit dem Dichtelement 6, so ist die Gasdurchlaßöffnung 17 verschlossen und das Brenngas 20 verbleibt in den beiden Kanälen 5, 15.

Ist jedoch die Zunge des Dichtelements 6 durch die Stabspitze 19 des Betätigungselements 7 ausgelenkt, so wird das Brenngas 20 um die Zunge des Dichtelements 6 herumgelenkt und tritt durch die Gasdurchlaßöffnung 17 in den Gasführungskanal 16 der Gehäusehälfte 11 ein. Das Brenngas 20 erfährt hier eine doppelte Umlenkung, bis es aus der Gehäusehälfte 11 austritt und durch eine Venturi-Düse 21 in die Brennkammer eingeleitet wird.

Die Trennwand 13 und das Dichtelement 6 aus der Fig. 2 weisen deckungsgleiche, i. w. quadratische Konturen auf und sind mit je vier Bohrungen zur Durchführung von Halteschrauben versehen (Fig. 3, 4). Die Trennwand 13 (Fig. 3) zeigt zusätzlich und abweichend zu Dichtelement 6 (Fig. 4) eine zusätzliche Gasdurchlaßöffnung 17 auf. In das Dichtelement 6 dagegen ist ein U-förmiger Schlitz 36 eingebracht, welcher eine elastische Zunge 37 bildet. Die Lage der Zunge 37 ist dabei so gewählt, daß diese bei dekkungsgleicher Montage der beiden Bauteile 6, 13 die Gasdurchlaßöffnung 17 ausreichend überlappt und verschließt.

Eine alternative Ausführungsform einer Ventilanordnung (Fig. 5) besteht aus den beiden Gehäusehälften 22, 23 und einem membranartigen, zwischen beide Gehäusehälften eingelegten vorzugsweise nicht metallischen Dichtelement 24. In der Gehäusehälfte 22 ist ein Gaseintrittskanal 25 und in der Gehäusehälfte 23 ein Gasaustrittskanal 26 vorgesehen. Verbunden sind diese beiden Kanäle 25, 26 durch einen Ringkanal 27, welcher bereichsweise in der einlaßseitigen Gehäusehälfte 22 und in der auslaßseitigen Gehäusehälfte 23 verläuft. In dem Dichtelement 24 ist eine Öffnung 28 vorgesehen, durch welche das Brenngas von der einen Gehäusehälfte 22 in die andere Gehäusehälfte 23 überströmt. In dem Ringkanal 27 sind zwei halbkugelförmige Vertiefungen auf gegenüberliegenden Seiten des Dichtelements 24 in die Gehäusehälften 22, 23 eingebracht. Auf den der Vertiefung 29, 30 gegenüberliegenden Seiten des Dichtelements 24 sind jeweils ein Auf-/Zu-Schalter 31 und ein Betätigungselement 32 vorgesehen. Beide Bauteile 31, 32 weisen einenends verrundete Enden auf, so daß beispielsweise durch Betätigung des Schaltgliedes 31 das Dichtelement 24 durch das Ende 33 des Schaltgliedes in die Vertiefung 30 eingedrückt wird. Dadurch wird der auslaßseitige Kanal geschlossen, so daß kein Brenngas mehr zum Gasaustritt 26 gelangen kann.

Das Betätigungselement 32 ist ähnlich dem Betätigungselement 7 aufgebaut und besteht aus einem äußeren Rohr 34 und einem darin angeordneten Stab 35. Bei der vorliegenden Anordnung ist jedoch der Stab 35 aus einem wärmeempfindlicheren Werkstoff hergestellt als das Rohr 34. Dadurch wird erreicht, daß sich bei Erwärmung des Betätigungselements 32 der Stab 35 ausdehnt und das Dichtelement 24 in die Vertiefung 29 hineinbewegt wird. Hierdurch wird der Querschnitt des Gasführungskanals entsprechend der Längenänderung des Stabes 35 verändert und der Gasstrom geregelt.

Eine alternative Ausführungsform einer Vorrichtung zur temperaturabhängigen Steuerung und/oder Regelung eines gasbeheizbaren Gerätes (Fig. 6) besteht aus einem Brenngasspeicher 41, einer Brennkammer 42 sowie einem dazwischen angeordneten Ventil 43. Das Ventil 43 besteht im wesentlichen aus einem Ventilgehäuse 44 mit einem Gasführungskanal 45, welcher im wesentlichen in Hauptströmungsrichtung 57 angeordnet ist. Die Hauptströmungsrichtung 57 liegt dabei auch parallel zur Längsachse des gesamten Gerätes. Der Kanal 45 mündet in einem senkrecht zu diesem angeordneten Gasführungskanal 46, welcher an der zur Brennkammer 42 hinweisenden Stirnseite des Ventilgehäuses 44 eingebracht ist. Dieser Kanal 46 ist durch eine Membran 53 abgedichtet, welche aus einem elastischen Material hergestellt ist. Diese Membran 53 ist mit einer Öffnung 54 versehen, welche so bemessen ist, daß zum einen die Kontaktspitze des Betätigungselement 48 hindurchgeführt werden kann und zum anderen zwischen dieser Spitze und dem Rand der Öffnung 54 das Gas hindurch strömen kann. Das Betätigungselement 48 besteht dabei bekannterweise aus einem Stab 49 mit der Kontaktspitze und einem diesen umgebenden Rohr 50, welches aus einem wärmempfindlicheren Werkstoff hergestellt ist als der Stab 49.

Die Membran 53 wird dadurch in ihrer Position gehalten, daß eine Halteplatte 58 auf die Membran 53 aufgesetzt und mit dem Ventilgehäuse 44 verbunden ist. In der Halteplatte sind Gasführungsschlitze 47 angeordnet, so daß das durch die Öffnung 54 der Membran 53 durchströmende Gas durch die Schlitze 47 zur Düse 55 gelangt. Die Düse 55 kann dabei direkt in die Halteplatte 58 eingesetzt sein. Das aus der Düse 55 in Hauptströmungsrichtung 57 austretende Gas wird durch eine nicht gezeigte Venturidüse anschließend direkt in die Brennkammer 42 eingeleitet.

Zur Steuerung und/oder Regelung der für die Verbrennung erforderlichen Brenngasmenge ist dem temperaturabhängigen Betätigungselement 48 direkt ein Ventilteller 51 zugeordnet. Dieser Ventilteller 51 ist in dem Ventilgehäuse 44 untergebracht und durch eine Druckfeder 52 unterstützt, welche eine konstante Anpreßkraft auf den Ventilteller in Richtung der Membran 53 erzeugt. Im kalten Zustand des Regelsystems ragt die Kontaktspitze des Stabes 49 durch die Öffnung 54 auf die Oberseite des Ventiltellers und hält diese um einen Abstand 56 von der Membran 53 entfernt. Durch diesen Abstand 56 wird der Gasführungskanal 46 geöffnet und das in dem Kanal 46 befindliche Gas kann durch die Öffnung 54 und die Gasführungsschlitze 47 zu der Düse 55 strömen.

Dieselbe Vorrichtung wie in Fig. 6 beschrieben, ist in Fig. 7 in einem heißen Betriebszustand gezeigt. In diesem Regelzustand ist durch die Wärmedehnung des Rohres 50 der Regelstab 49 in Richtung 65 verschoben. Dadurch kann der Ventilteller 51 durch die Druckfeder 52 auf die Dichtfläche der Membran 53 angedrückt werden. Die Öffnung 54 in der Membran 53 wird verschlossen, der Gasführungskanal 46 ist somit gegenüber den Gasführungsschlitzen 47 abgedichtet. Der Gasfluß ist unterbrochen.

Das Ventil 44 (Fig. 8) besteht aus einem topfförmigen, mit einer im wesentlichen zylindrischen Ausnehmung auf der zur Brennkammer 42 hinzeigenden Seite. In dieser Ausnehmung 65 sind die weiteren Einzelteile des Regelsystems montiert. Dazu gehören in der dargestellten Reihenfolge die Druckfeder 52, der Ventilteller 51, die Membran 53 mit der Gasdurchlaßöffnung 54, sowie die Düse 55, welche direkt mit der Halteplatte 58 verbunden ist. Die Membran 53 wird durch die Halteplatte 58 in der Ausnehmung 65 gegen das Ventilgehäuse 44 fixiert. Das Betätigungselement 48 ist mit seinem zum Ventilgehäuse 44 hin zeigenden Ende in der Halteplatte 58 montiert.

In der Ausnehmung 65 des Ventilgehäuses 44 (Fig. 9) ist am Boden der Auslaß des Gasführungskanals 45 in den Gasführungskanal 46 angeordnet, wobei der Kanal 46 den Kanal 45 mit der Ausnehmung 59 verbindet. In diese Ausnehmung 59 wird der Ventilteller und die Druckfeder eingesetzt und mit der Membran abgedichtet.

Die Halteplatte 58 (Fig. 10) wird in die Ausnehmung 65 so eingesetzt, daß die Öffnung für das Betätigungselement 48 auf der Ausnehmung 59 und die Bohrung für die Düse 55 auf der Öffnung des Gasführungskanals 45 angeordnet sind. Zur Verbindung der beiden Öffnungen für das Betätigungselement 48 und der Düse 55 sind drei parallel angeordnete Gasführungsschlitze 47 vorgesehen. Dadurch kann die Membran, welche auf die Oberseite der Halteplatte 58 aufgelegt wird, durch die, zwischen den Gasführungsschlitzen 47 angeordneten Stege 66 gestützt werden. Eine Durchbiegung der Membran in Richtung auf die Halteplatte 58 wird dadurch vorteilhafterweise vermieden.

Der Ventilteller 51 (Fig. 11) besteht aus einer Scheibe 60 mit einem umlaufenden Kragen 61. In der Scheibe 60 ist eine zentrische Vertiefung 63 vorgesehen; diese weist eine Tiefe 64 und einen Böschungswinkel a auf, welche an die Geometrie der Kontaktspitze des Regelstabes so angepaßt sind, daß jederzeit ein möglichst punktueller Kontakt zwischen dem Betätigungselement und dem Ventilteller 51 garantiert ist. Dabei ist das Ende des Regelstabes bevorzugt mit einer halbkugelförmigen Spitze versehen und die Vertiefung des Ventiltellers weist einen zumindest partiell ebenen Bereich auf, der mit der o.g. Kontaktspitze zusammenwirkt. Auf der Oberseite des Ventiltellers 51 ist die Dichtfläche 62 als nahezu kreisscheibenförmige Fläche ausgebildet, mit Ausnahme der Vertiefung 63.

## Patentansprüche

1. Gasbeheizbares Gerät des persönlichen Bedarfs, wie Lockenstab, Lockenbürste, Haartrockner, Epiliergerät, Haushaltsgerät oder ähnliches mit einem Brenngasspeicher (1), einer Brennkammer (2) und einem zwischen dem Brenngasspeicher (1) und der Brennkammer (2) angeordneten Ventil (3) zur Steuerung und/oder Regelung der Brenngasmenge, insbesondere zur temperaturabhängigen Regelung, einem Ventilgehäuse (4) mit einem Gasführungskanal (5, 15) und einem dem Gasführungskanal (5, 15) zugeordneten Dichtelement sowie einem Betätigungselement (7, 31, 32, 48) zur Betätigung des Dichtelements, wobei das Betätigungselement (7, 31, 32, 48) als direkt vom Benutzer betätigbares Schaltglied (31) und/oder als temperaturabhängiges Stellglied (7, 32, 48) ausgebildet und das Dichtelement (6, 24, 51) unmittelbar durch das Betätigungselement (7, 31, 32, 48) betätigbar ist.

2. Gerät nach Anspruch 1, **dadurch gekennzeichnet,** daß das Dichtelement (6) als elastisches, membranartiges Element, insbesondere aus einer metallischen Folie gebildet ist.

3. Gerät nach Anspruch 1 oder 2, **dadurch gekennzeichnet,** daß in dem Gasführungskanal (15, 16) eine Trennwand (13) mit einer Gasdurchlaßöffnung (17) vorgesehen ist.

4. Gerät nach einem der vorhergehenden Ansprüche, **dadurch gekennzeichnet,** daß die Gasdurchlaßöffnung (17) durch ein elastisches zungenartiges Dichtelement (6) verschließbar ist.

5. Gerät nach einem der vorhergehenden Ansprüche, **dadurch gekennzeichnet,** daß das Dichtelement (6) einenends an der Trennwand (13) mit der Gasdurchlaßöffnung (17) angelenkt ist.

6. Gerät nach einem der vorhergehenden Ansprüche, **dadurch gekennzeichnet,** daß das Dichtelement (6) in Ruhestellung ohne Einwirkung des Betätigungselements (7) die Gasdurchlaßöffnung (17) selbsttätig verschließt.

7. Gerät nach einem der Ansprüche 1 bis 5, **dadurch gekennzeichnet,** daß ein Kraftverstärker zum Verschließen der Gasdurchlaßöffnung (17) durch das Dichtelement (6) vorgesehen ist.

8. Gerät nach einem der vorhergehenden Ansprüche, **dadurch gekennzeichnet,** daß das Betätigungselement (7) durch die Gasdurchlaßöffnung (17) auf das Dichtelement (6) führbar ist.

9. Gerät nach einem der vorhergehenden Ansprüche, **dadurch gekennzeichnet, daß** das Betätigungselement (7) stromabwärts und das Dichtelement (6) stromaufwärts der Gasdurchlaßöffnung (17) angeordnet ist.

10. Gerät nach einem der vorhergehenden Ansprüche, **dadurch gekennzeichnet,** daß in dem Gasführungskanal (5, 15, 16) zwischen dem Brenngasspeicher (1) und der Brennkammer (2) ausschließlich metallische Dichtelemente vorgesehen sind.

11. Gerät nach einem der Ansprüche 1 bis 9, **dadurch gekennzeichnet,** daß zwischen dem Dichtelement (6) und der Trennwand (13) eine zusätzliche Dichtfläche aus einem elastischen Werkstoff, insbesondere aus einem Kunststoff o.ä. vorgesehen ist.

12. Gerät nach einem der vorhergehenden Ansprüche, **dadurch gekennzeichnet,** daß das Ventilgehäuse (4) aus mindestens zwei Gehäusehälften (10, 11) besteht.

13. Gerät nach einem der vorhergehenden Ansprüche, **dadurch gekennzeichnet,** daß das Dichtelement (6, 24) an der Trennstelle zwischen den beiden Gehäusehälften (10, 11) vorgesehen ist.

14. Gerät nach einem der vorhergehenden Ansprüche, **dadurch gekennzeichnet,** daß der Gasführungskanal (5, 15, 16, 27) beidseitig des Dichtelements (6, 24) vorgesehen ist.

15. Gerät nach einem der vorhergehenden Ansprüche, **dadurch gekennzeichnet,** daß der in dem Gasführungskanal (5, 15, 16, 27) geführte Gasstrom durch das Dichtelement (6, 24) umlenkbar ist.

16. Gerät nach einem der vorhergehenden Ansprüche, **dadurch gekennzeichnet,** daß das Schaltglied (31) zum Öffnen und Schließen des Gasführungskanals (27) durch den Benutzer betätigbar ist.

17. Gerät nach einem der vorhergehenden Ansprüche, **dadurch gekennzeichnet,** da**ß** das Schaltglied (31) und das Stellglied (7, 32) auf gegenüberliegenden Seiten des Dichtelements (6, 24) angeordnet sind.

18. Gerät nach einem der vorhergehenden Ansprüche, **dadurch gekennzeichnet,** daß das Schaltglied (31) und/oder das temperaturabhängige Stellglied (7, 32) direkt im Ventilgehäuse (4) befestigt, vorzugsweise eingeschraubt sind.

19. Gerät nach einem der vorhergehenden Ansprüche, **dadurch gekennzeichnet,** daß das Stellglied (7, 32) in unmittelbarer Nähe des Dichtelements (6, 24) in dem Ventilgehäuse (4) befestigt ist.

20. Gerät nach einem der Ansprüche 1, 3 bis 9 oder 11 bis 19, **dadurch gekennzeichnet,** daß das Dichtelement (24) aus einem elastischen Werkstoff, insbesondere aus Kunststoff, einem textilen oder ähnlichen Werkstoff hergestellt ist.

21. Gerät nach einem der vorhergehenden Ansprüche, **dadurch gekennzeichnet,** daß in dem Gasführungskanal (27) Vertiefungen, insbesondere halbkugelförmige Vertiefungen (29, 30) vorgesehen sind.

22. Gerät nach einem der vorhergehenden Ansprüche, **dadurch gekennzeichnet,** daß das Schaltglied (31) und das Stellglied (32) auf der der Vertiefung (29, 30) gegenüberliegenden Seite des Dichtelements (24) angeordnet sind.

23. Gerät nach einem der vorhergehenden Ansprüche, **dadurch gekennzeichnet,** daß die Querschnittsfläche des Gasführungskanals (27) durch das Stellglied (32) veränderbar ist.

24. Gerät nach Anspruch 1, **dadurch gekennzeichnet,** daß das Dichtelement als Ventilteller (51) ausgebildet ist.

25. Gerät nach Anspruch 24, **dadurch gekennzeichnet,** daß der Ventilteller (51) eine im wesentlichen kreisscheibenförmige, ebene Dichtfläche (62) aufweist, welche mit einer ebenen Membran (53) zusammenwirkt.

26. Gerät nach einem der Ansprüche 24 bis 25, **dadurch gekennzeichnet,** daß der Ventilteller (51) auf seiner Dichtfläche (62) eine zentrische Vertiefung (63) aufweist.

27. Gerät nach einem der Ansprüche 24 bis 26, **dadurch gekennzeichnet,** daß der Ventilteller (51) auf seiner der Dichtfläche (62) abgewandten Rückseite durch ein Federelement unterstützt ist.

28. Gerät nach Anspruch 27, **dadurch gekennzeichnet,** daß als Federelement eine Druckfeder (52) vorgesehen ist.

29. Gerät nach einem der Ansprüche 24 bis 28, **dadurch gekennzeichnet,** daß der Ventilteller (51) aus einem verschleißfesten und temperaturstabilen Werkstoff, insbesondere aus einem metallischen oder metallartigen Blech besteht.

30. Gerät nach einem der Ansprüche 24 bis 29, **dadurch gekennzeichnet,** daß die Membran (53) aus einem gummiartigen Werkstoff, insbesondere Viton besteht.

31. Gerät nach einem der Ansprüche 24 bis 30, **dadurch gekennzeichnet,** daß in dem Gasführungskanal zwischen Brenngasspeicher (41) und Brennkammer (42) nur ein nicht metallisches Dichtelement (53) vorgesehen ist.

32. Gerät nach einem der Ansprüche 24 bis 31, **dadurch gekennzeichnet,** daß die Membran (53) zwischen einer Halteplatte (58) und dem Ventilgehäuse (44) vorgesehen ist.

33. Gerät nach Anspruch 32, **dadurch gekennzeichnet,** daß die Halteplatte (58) auf der der Membran (53) zugewandten Seite mit Gasführungsschlitzen (47) versehen ist.

## Claims

1. A gas-heatable appliance for personal use, such as a curling iron, a curling brush, a hair dryer, an epilating appliance, a domestic appliance, or the like, with a fuel gas reservoir (1), a combustion chamber (2) and a valve assembly (3) disposed between the fuel gas reservoir (1) and the combustion chamber (2) for controlling and/or regulating the amount of fuel gas supplied, in particular in dependence upon temperature, with a valve housing (4) having a gas passageway (5, 15) and a sealing element associated with the gas passageway (5, 15), as well as an actuating element (7, 31, 32, 48) for actuating the sealing element, said actuating element (7, 31, 32, 48) being configured as a control member (31) actuatable by the user direct and/or as a temperature-responsive actuator (7, 32, 48), and said sealing element (6, 24, 51) being actuatable directly by the actuating element (7, 31, 32, 48).

2. The appliance as claimed in claim 1, **characterized. in that** the sealing element (6) is an elastic, diaphragm-type element formed in particular from a metal film.

3. The appliance as claimed in claim 1 or 2,
**characterized in that** a partition wall (13) having an orifice (17) for the passage of gas is arranged in the gas passageway (15, 16).

4. The appliance as claimed in any one of the preceding claims, **characterized in that** the gas orifice (17) is closable by an elastic, tongue-type sealing element (6).

5. The appliance as claimed in any one of the preceding claims, **characterized in that** the sealing element (6) has one end thereof hinged to the partition wall (13) in which the orifice (17) for the passage of gas is provided.

6. The appliance as claimed in any one of the preceding claims, **characterized in that** the sealing element (6) automatically closes the gas orifice (17) when in the no-load position without the action of the actuating element (7).

7. The appliance as claimed in any one of the claims 1 to 5, **characterized in that** an additional means is provided for boosting the closing force of the sealing element (6) as it closes the gas orifice (17).

8. The appliance as claimed in any one of the preceding claims, **characterized in that** the actuating element (7) is adapted to be guided through the gas orifice (17) towards the sealing element (6).

9. The appliance as claimed in any one of the preceding claims, **characterized in that** the actuating element (7) is arranged on the downstream side, and the sealing element (6) is arranged on the upstream side of the gas orifice (17).

10. The appliance as claimed in any one of the preceding claims, **characterized in that** provision is made for exclusively metallic sealing elements in the gas passageway (5, 15, 16) between the fuel gas reservoir (1) and the combustion chamber (2).

11. The appliance as claimed in any one of the claims 1 to 9, **characterized in that** an additional sealing surface fabricated from an elastic material, in particular plastics or the like, is provided between the sealing element (6) and the partition wall (13).

12. The appliance as claimed in any one of the preceding claims, **characterized in that** the valve housing (4) is comprised of at least two housing halves (10, 11).

13. The appliance as claimed in any one of the preceding claims, **characterized in that** the sealing element (6, 24) is provided at the location of the parting line between the two housing halves (10, 11).

14. The appliance as claimed in any one of the preceding claims, **characterized in that** the gas passageway (5, 15, 16, 27) extends on either side of the sealing element (6, 24).

15. The appliance as claimed in any one of the preceding claims, **characterized in that** the stream of gas carried in the gas passageway (5, 15, 16, 27) is deflectable by the sealing element (6, 24).

16. The appliance as claimed in any one of the preceding claims, **characterized in that** the control member (31) effecting opening and closing of the gas passageway (27) is actuatable by the user.

17. The appliance as claimed in any one of the preceding claims, **characterized in that** the control member (31) and the actuator (7, 32) are disposed on opposite sides of the sealing element (6, 24).

18. The appliance as claimed in any one of the preceding claims, **characterized in that** the control member (31) and/or the temperature-responsive actuator (7, 32) are fastened directly in the valve housing (4), preferably by threaded engagement.

19. The appliance as claimed in any one of the preceding claims, **characterized in that** the actuator (7, 32) is fastened in the valve housing (4) in the immediately vicinity of the sealing element (6, 24).

20. The appliance as claimed in any one of the claims 1, 3 to 9 or 11 to 19, **characterized in that** the sealing element (24) is manufactured from an elastic material, in particular plastics, a textile or similar material.

21. The appliance as claimed in any one of the preceding claims, **characterized in that** recesses (29, 30) of in particular hemispherical shape are provided in the gas passageway (27).

22. The appliance as claimed in any one of the preceding claims, **characterized in that** the control member (31) and the actuator (32) are arranged on the side of the sealing element (24) opposite the recess (29, 30).

23. The appliance as claimed in any one of the preceding claims, **characterized in that** the area of cross-section of the gas passageway (27) is variable by the actuator (32).

24. The appliance as claimed in claim 1, **characterized in that** the sealing element is configured as a valve plate (51).

25. The appliance as claimed in claim 24, **characterized in that** the valve plate (51) has a sealing surface (62) of an essentially circular-disk-shaped and plane configuration which cooperates with a diaphragm (53) of an equally plane configuration.

26. The appliance as claimed in any one of the claims 24 to 25, **characterized in that** the valve plate (51) has a central recess (63) on its sealing surface (62).

27. The appliance as claimed in any one of the claims 24 to 26, **characterized in that** a spring element bears against the valve plate (51) on the valve plate rear side facing away from the sealing surface (62).

28. The appliance as claimed in claim 27, **characterized in that** the spring element is configured as a compression spring (52).

29. The appliance as claimed in any one of the claims 24 to 28, **characterized in that** the valve plate (51) is made of a wear- and temperature-resistant material, in particular a sheet of metal or metalloid material.

30. The appliance as claimed in any one of the claims 24 to 29, **characterized in that** the diaphragm (53) is fabricated from a rubber-like material, in particular Viton.

31. The appliance as claimed in any one of the claims 24 to 30, **characterized in that** only one non-metallic sealing element (53) is provided in the gas passageway between the fuel gas reservoir (41) and the combustion chamber (42).

32. The appliance as claimed in any one of the claims 24 to 31, **characterized in that** the diaphragm (53) is provided between a mounting plate (58) and the valve housing (44).

33. The appliance as claimed in claim 32, **characterized in that** slots (47) for guiding the gas are provided on the side of the mounting plate (58) close to the diaphragm (53).

## Revendications

1. Appareil pouvant être chauffé au gaz pour usage personnel comme par exemple un fer à friser, une brosse à friser, un sèche-cheveux, un appareil d'épilation, un appareil ménager ou analogue comportant un réservoir de gaz combustible (1), une chambre de combustion (2) et une soupape (30) disposée entre le réservoir de gaz combustible
(1) et la chambre de combustion (2) pour commander et/ou régler la quantité de gaz combustible, en particulier pour une régulation en fonction de la température, un boîtier de soupape (4) comportant un canal (5,15) de guidage du gaz, et un élément d'étanchéité associé au canal (5,15) de guidage du gaz, ainsi qu'un élément d'actionnement (7,31,32,48) servant à actionner l'élément d'étanchéité, l'élément d'actionnement (7,31,32,48) étant agencé sous la forme d'un organe de commutation (31) pouvant être actionné directement par l'utilisateur et/ou sous la forme d'un organe de réglage (7,31,32,48), qui dépend de la température, et l'élément d'étanchéité (6,24,51) pouvant être actionné directement par l'élément d'actionnement (7,31,32,48).

2. Appareil selon la revendication 1, caractérisé en ce que l'élément d'étanchéité (6) est agencé sous la forme d'un élément élastique en forme de membrane, notamment une feuille métallique.

3. Appareil selon la revendication 1 ou 2, caractérisé en ce qu'une paroi de séparation (13) pourvue d'une ouverture (17) de passage du gaz est prévue dans le canal (15,16) de guidage du gaz.

4. Appareil selon l'une des revendications précédentes, caractérisé en ce que l'ouverture (17) de passage du gaz peut être fermée par un élément d'étanchéité en forme de languette élastique (6).

5. Appareil selon l'une des revendications précédentes, caractérisé en ce que l'élément d'étanchéité (6) est articulé, par une extrémité, sur la paroi de séparation (13) pourvue de l'ouverture (17) de passage du gaz.

6. Appareil selon l'une des revendications précédentes, caractérisé en ce que dans la position de repos, l'élément d'étanchéité (6) ferme automatiquement l'ouverture (17) de passage du gaz, sans actionnement de l'élément d'actionnement (7).

7. Appareil selon l'une des revendications 1 à 5, caractérisé en ce qu'un amplificateur dynamique est prévu pour la fermeture et l'ouverture (17) de passage du gaz à travers l'élément d'étanchéité (6).

8. Appareil selon l'une des revendications précédentes, caractérisé en ce que l'élément d'actionnement (7) peut être guidé, à travers l'ouverture (17) de passage du gaz, pour être appliqué contre l'élément d'étanchéité (6).

9. Appareil selon l'une des revendications précédentes, caractérisé en ce que l'élément d'actionnement (7) est disposé en aval de l'ouverture (17) de passage du gaz et que l'élément d'étanchéité (6) est disposé en amont de cette ouverture.

10. Appareil selon l'une des revendications précédentes, caractérisé en ce que des éléments d'étanchéité exclusivement métalliques sont prévus dans le canal (5,15,16) de guidage du gaz entre le réservoir de gaz combustible (1) et la chambre de combustion (2).

11. Appareil selon l'une des revendications 1 à 9, caractérisé en ce qu'une surface supplémentaire d'étanchéité formée d'un matériau élastique, notamment une matière plastique ou analogue, est prévue entre l'élément d'étanchéité (6) et la paroi de séparation (13).

12. Appareil selon l'une des revendications précédentes, caractérisé en ce que le boîtier de soupape (4) est constitué par au moins deux moitiés (10,11).

13. Appareil selon l'une des revendications précédentes, caractérisé en ce que l'élément d'étanchéité (6,24) est prévu au niveau de la zone de séparation entre les deux moitiés (10,11) du boîtier.

14. Appareil selon l'une des revendications précédentes, caractérisé en ce que le canal (5,15,16,27) de guidage du gaz est prévu des deux côtés de l'élément d'étanchéité (6,24).

15. Appareil selon l'une des revendications précédentes, caractérisé en ce que le courant de gaz, qui est guidé dans le canal (5,15,16,27) de guidage du gaz, peut être dévié par l'élément d'étanchéité (6,24).

16. Appareil selon l'une des revendications précédentes, caractérisé en ce que l'organe de commutation (31) servant à ouvrir et fermer le canal (27) de guidage du gaz peut être actionné par l'utilisateur.

17. Appareil selon l'une des revendications précédentes, caractérisé en ce que l'organe de commutation (31) et l'organe de réglage (7,32) sont disposés sur des côtés opposés de l'élément d'étanchéité (6,24).

18. Appareil selon l'une des revendications précédentes, caractérisé en ce que l'organe de commutation (31) et/ou l'organe de réglage (7,32), qui dépend de la température, sont fixés, de préférence par vissage, directement dans le boîtier de soupape (4).

19. Appareil selon l'une des revendications précédentes, caractérisé en ce que l'organe de réglage (7,32) est fixé à proximité directe de l'élément d'étanchéité (6,24) dans le boîtier de soupape (4).

20. Appareil selon l'une des revendications 1, 3 à 9 ou 11 à 19, caractérisé en ce que l'élément d'étanchéité (24) est réalisé en un matériau élastique, notamment en matière plastique, en une matière textile ou en un matériau analogue.

21. Appareil selon l'une des revendications précédentes, caractérisé en ce que des renfoncements, notamment des renfoncements de forme hémisphérique (29, 30), sont prévus dans le canal (27) de guidage du gaz.

22. Appareil selon l'une des revendications précédentes, caractérisé en ce que l'organe de commutation (31) et l'organe de réglage (32) sont disposés sur le côté de l'élément d'étanchéité (24), qui est situé à l'opposé du renfoncement (29,30).

23. Appareil selon l'une des revendications précédentes, caractérisé en ce que la surface en coupe transversale du canal (27) de guidage du gaz peut être modifiée par l'organe de réglage (32).

24. Appareil selon la revendication 1, caractérisé en ce que l'élément d'étanchéité est agencé sous la forme d'un disque de soupape (51).

25. Appareil selon la revendication 24, caractérisé en ce que le disque de soupape (51) possède une surface d'étanchéité plane (62), essentiellement en forme de disque circulaire, qui coopère avec une membrane plane (53).

26. Appareil selon l'une des revendications 24 et 25, caractérisé en ce que le disque de soupape (51) comporte, sur sa surface d'étanchéité (62), un renfoncement centré (63).

27. Appareil selon l'une des revendications 24 à 26, caractérisé en ce que le disque de soupape (51) est supporté, sur sa face arrière tournée à l'opposé de la surface d'étanchéité (62), par un élément de ressort.

28. Appareil selon la revendication 27, caractérisé en ce qu'il est prévu comme élément de ressort un ressort de pression (52).

29. Appareil selon l'une des revendications 24 à 28, caractérisé en ce que le disque de soupape (51) est réalisé en un matériau résistant à l'usure et stable vis-à-vis de la température, notamment en une tôle métallique ou de type métallique.

30. Appareil selon l'une des revendications 24 à 29, caractérisé en ce que la membrane (53) est réalisée en un matériau semblable au caoutchouc, notamment du Viton.

31. Appareil selon l'une des revendications 24 à 30, caractérisé en ce qu'un seul élément d'étanchéité non métallique (53) est prévu dans le canal de guidage du gaz entre la réserve de gaz combustible (41) et la chambre de combustion (42).

32. Appareil selon l'une des revendications 24 0 31, caractérisé en ce que la membrane (53) est prévue entre une plaque de retenue (58) et le boîtier de soupape (44).

33. Appareil selon la revendication 32, caractérisé en ce que la plaque de retenue (58) comporte des fentes (47) de guidage des gaz, sur sa face tournée vers la membrane (53).
